# EUROPÄISCHE PATENTSCHRIFT

(11) **EP 4 039 577 B1**
(45) Veröffentlichungstag und Bekanntmachung des Hinweises auf die Patenterteilung: **16.10.2024**
(21) Anmeldenummer: 22155539.4
(22) Anmeldetag: 08.02.2022
(51) Int. Cl.: B63H 1/24

(54) **FALTPROPELLER FÜR EIN WASSERFAHRZEUG**
COLLAPSIBLE PROPELLER FOR AN AQUATIC VEHICLE
HÉLICE À PALES RABATTABLES POUR UNE EMBARCATION

(30) Priorität: 08.02.2021 DE 102021102842
(43) Veröffentlichungstag der Anmeldung: 10.08.2022
(73) Patentinhaber: Torqeedo GmbH, 82234 Wessling (DE)
(72) Erfinder: Despineux, Frank, 82234 Weßling (DE); Glatzer, Lars, 18057 Rostock (DE)
(74) Vertreter: Nordmeyer, Philipp Werner

(56) Entgegenhaltungen:
- WO-A1-91/06468
- GB-A- 1 409 211
- GB-A- 1 416 616
- GB-A- 2 067 676
- US-A- 5 494 406
- US-A1- 2018 208 286

## Beschreibung

### Technisches Gebiet

Die vorliegende Erfindung betrifft einen Faltpropeller für ein Wasserfahrzeug, insbesondere für ein Segelboot, sowie einen Antrieb für ein Wasserfahrzeug mit einem solchen Faltpropeller.

### Stand der Technik

Faltpropeller sind zur Verwendung in Wasserfahrzeugen bekannt, beispielsweise als Antrieb in Segelbooten. So können Boote einen Antrieb aufweisen, der mit einem Faltpropeller ausgestattet ist, um in bestimmten Situationen mit einem geöffneten, angetriebenen Faltpropeller einen gewünschten Vortrieb zu erzeugen, während diese Boote in anderen Situationen mit einem geschlossenen, nicht angetriebenen Faltpropeller von dessen vergleichsweise geringen Wasserwiderstand profitieren.

Bei einem Faltpropeller ist die Möglichkeit des Öffnens und Schließens der Propellerblätter vor allem über seine konstruktive Anordnung gegeben: Typischerweise sind zwei oder mehr Propellerblätter um jeweilige Schwenkachsen schwenkbar in einer Propellernabe gelagert und dadurch mit dieser verbunden. Die Propellernabe wird über eine Antriebswelle angetrieben und die Schwenkachsen stehen quer zur Drehachse der Propellernabe. Durch diese Anordnung wirken bei Drehung der Propellernabe Fliehkräfte auf die Propellerblätter. Diese Fliehkräfte bewirken ein Öffnen der Propellerblätter.

Typischerweise ist ein Faltpropeller als Druckpropeller ausgeführt und im Bereich der Bootsmitte oder des Bootshecks angeordnet.

Im Allgemeinen beschleunigt ein angetriebener Propeller das Umgebungswasser entgegen der Fahrtrichtung, wodurch seine Propellerblätter einen Schub in Fahrtrichtung erfahren. Diesen Schub in Fahrtrichtung übertragen die Propellerblätter auf die Propellernabe und somit über den Antrieb auf das Boot.

Bei einem Faltpropeller unterstützt ein solcher Schub des beschleunigten Umgebungswassers auf die Propellerblätter bei Vorwärtsfahrt die Schwenkbewegung der Propellerblätter "in Öffnungsrichtung". Bei Rückwärtsfahrt hingegen, wirkt ein solcher Schub auf die Propellerblätter schließend, d.h. er bewirkt gegebenenfalls eine Schwenkbewegung der Propellerblätter "in Schließrichtung". Mit anderen Worten beschleunigen die Propellerblätter bei Rückwärtsfahrt das Umgebungswasser im Wesentlichen in Richtung des Bugs des Bootes, wobei der daraus entstehende Schub an den Propellerblättern angreift und in Rückwärtsfahrtrichtung gerichtet ist. Dies unterstützt eine mögliche Schwenkbewegung der Propellerblätter in Schließrichtung, wobei die an den Propellerblättern angreifenden Fliehkräfte dieser schließenden Schwenkbewegung entgegenwirkt. In der Praxis wird beobachtet, dass sich bei Rückwärtsfahrt eine mittlere Öffnungsstellung der Propellerblätter ergibt, in welcher die öffnend wirkenden Fliehkräfte und die schließend wirkenden schubbedingten Kräfte sich im Wesentlichen ausgleichen. Dabei führt die resultierende mittlere Öffnungsstellung der Propellerblätter zu erheblichen Einbußen hinsichtlich Vortrieb und Manövrierfähigkeit des Bootes.

Für das Aufstoppen aus der Vorwärtsfahrt gelten die oben beschriebenen Nachteile der Rückwärtsfahrt analog. Erschwerend kommt dabei die vorhandene Fahrtströmung hinzu, welche die Propellerblätter zusätzlich in Schließrichtung drückt.

Um den beschriebenen Problemen entgegenzuwirken, ist es bei herkömmlichen Faltpropellern bekannt, bei Rückwärtsfahrt durch Drehzahlerhöhung die Fliehkraft zu erhöhen, um die Propellerblätter aus einer mittleren Öffnungsstellung heraus weiter zu öffnen. Hinsichtlich der konstruktiven Auslegung ist es bekannt, die Masse der Propellerblätter von Faltpropellern zu vergrößern, um die gewünschte Fliehkraft zu erhöhen.

Propellerblätter von Faltpropellern werden typischerweise aus Metall mit hohen Dichten gefertigt. Standardmaterialen sind beispielsweise Messinglegierungen oder rostfreier Stahlguss mit typischen Dichten von 7800 bis 8900 kg/m³. Die Propellerblätter werden typischerweise gegossen und eine für die Synchronisierung der Propellerblätter zuständige Stirnverzahnung spanend hergestellt. Durch diese Materialwahl wird der komplette Faltpropeller sehr schwer und die im betrieb entstehenden Kräfte sehr groß. Dies kann sich wiederum negativ auf das restliche Antriebssystem auswirken. Zum Beispiel können die schweren Propellerblätter unerwünschte Vibrationen und Geräusche erzeugen. Zusätzlich werden starke Stöße beim Öffnen der Propellerblätter durch die großen bewegten Massen verursacht. Weiterhin ist die Herstellung aufwändig und das Gesamtgewicht des Bootes steigt. Zudem ist es nachteilig, dass die verwendeten Legierungen entweder selbst korrodieren oder auf andere Metallbauteile des Bootes korrosiv wirken. Daher werden Opferanoden benötigt, welche als Verschleißteile zu werten sind, wodurch die Wartungskosten steigen.

Die GB 1 416 616 A offenbart einen faltbaren Schiffspropeller.

Die US 5 494 406 A offenbart einen Propeller für ein Boot.

Die GB 2 067 676 A offenbart einen faltbaren Bootspropeller.

Die US 2018/208286 A1 offenbart ein Surfbrett Booster System.

Die WO 91/06468 A1 offenbart einen Faltpropeller.

Die GB 1 409 211 A offenbart einen Faltpropeller. Darstellung der Erfindung

Ausgehend von dem bekannten Stand der Technik ist es eine Aufgabe der vorliegenden Erfindung, einen verbesserten Faltpropeller für ein Wasserfahrzeug, beispielsweise ein Boot, insbesondere ein Segelboot, bereitzustellen.

Die Aufgabe wird durch einen Faltpropeller mit den Merkmalen des unabhängigen Anspruchsgelöst. Vorteilhafte Weiterbildungen ergeben sich aus den Unteransprüchen, der Beschreibung und den Figuren.

Entsprechend wird ein Faltpropeller für ein Wasserfahrzeug vorgeschlagen, der eine Nabe umfasst, die über eine Antriebswelle um eine Drehachse antreibbar ist. Weiterhin umfasst der Faltpropeller zumindest ein Propellerblatt aufweisend einen Propellerblattspitzenabschnitt, einen Propellerblattstumpfabschnitt und einen Propellerblattwurzelabschnitt, wobei das Propellerblatt zwischen einer maximalen Schließstellung und einer maximalen Öffnungsstellung um eine Schwenkachse schwenkbar an der Nabe angeordnet ist. Dabei definiert die Schwenkachse zusammen mit einer die Schwenkachse schneidenden Normalen der Drehachse eine maximale Öffnungsebene. Befindet sich das Propellerblatt im angetriebenen Zustand in der maximalen Öffnungsstellung, dann wirkt eine öffnende Kraft auf das Propellerblatt, welche durch Drehung des Faltpropellers resultiert und welche in Bezug zur Drehachse im Wesentlichen radial nach außen gerichtet ist. Der Faltpropeller ist dabei derart ausgestaltet, dass ein effektiver Kraftangriffspunkt der öffnenden Kraft von der maximalen Öffnungsebene beabstandet und im Wesentlichen in Schließrichtung des Propellerblatts angeordnet ist. Der effektive Kraftangriffspunkt der öffnenden Kraft entspricht dem Massenschwerpunkt des Propellerblatts und die öffnende Kraft ist eine Fliehkraft. Der Massenschwerpunkt des Propellerblatts ist in Bezug auf den Volumenschwerpunkt des Propellerblatts distal angeordnet ist und der Massenschwerpunkt des Propellerblatts ist entweder in dem Propellerblattspitzenabschnitt oder in dem Propellerblattstumpfabschnitt angeordnet.

Mit anderen Worten ist der effektive Kraftangriffspunkt bezüglich des Bootsbugs immer hinter der maximalen Öffnungsebene angeordnet, sodass insbesondere in einer Schwenkstellung des Propellerblatts im Bereich der maximalen Öffnungsstellung am effektiven Kraftangriffspunkt stets eine öffnende Kraft angreifen kann, die über einen Hebel zur Schwenkachse ein auf das Propellerblatt öffnend wirkendes Moment erzeugt.

Unter einem effektiven Kraftangriffspunkt wird im Kontext der vorliegenden Offenbarung ein gedachter oder tatsächlicher Angriffspunkt oder Angriffsbereich einer physikalischen beziehungsweise mechanischen Kraft verstanden, der geeignet ist, den entsprechenden Kraftangriff zu repräsentieren und für weitere Betrachtungen nutzbar zu machen. Dies ist insbesondere dann hilfreich, wenn beispielsweise ein örtlicher Kraftverlauf (beispielsweise im Fall von Auftrieb) oder eine Volumenkraft (beispielsweise im Fall von Fliehkraft) vorliegt und zur Beschreibung eines Moments verwendet werden soll.

Ferner gilt im Kontext dieser Offenbarung, dass wenn von einem Propellerblatt gesprochen wird oder ein Propellerblatt beschrieben wird, sich dies auf mehrere und insbesondere alle Propellerblätter beziehen kann, die der Faltpropeller umfasst. Der Faltpropeller kann zwei, drei, vier oder mehr Propellerblätter umfassen.

Die maximale Schließstellung ergibt sich, wenn das Propellerblatt derart geschwenkt ist, dass seine Längsachse im Wesentlichen achsparallel zur Drehachse verläuft. Alternativ kann diese Schwenkstellung auch als eine eingeklappte Stellung des Propellerblatts bezeichnet werden. Diese tritt im Wesentlichen dann auf, wenn der Faltpropeller nicht angetrieben ist, das heißt, wenn die Nabe nicht vom Antrieb angetrieben wird, beispielsweise wenn das Boot im Segelbetrieb gefahren wird und entsprechend eine Wasseranströmung in Schließrichtung des Propellerblatts wirkt.

Entsprechend wird eine Schwenkbewegung des Propellerblatts um die Schenkachse hin zur maximalen Schließstellung hierin mit "schließend" oder "in Schließrichtung" bezeichnet, während eine dazu unmittelbar entgegensetzte Schwenkbewegung mit "öffnend" oder "in Öffnungsrichtung" bezeichnet wird. Dies gilt analog für Kräfte und Moment, die auf das Propellerblatt wirken können.

Die maximale Öffnungsstellung ergibt sich, wenn das Propellerblatt derart geschwenkt ist, dass es aufgrund seiner Anordnung im Faltpropeller keine weitere Schwenkbewegung in Öffnungsrichtung mehr ausführen kann. Alternativ kann man dies eine aufgeklappte Stellung des Propellerblatts beziehungsweise des Faltpropellers nennen.

Die Begriffspaare Öffnungs-/Schließstellung, öffnen/schließen, maximale Öffnungs-/Schließstellung beziehen sich auf das Propellerblatt, können sich aber mit gleicher Gültigkeit auf den gesamten Faltpropeller beziehen. Dies gilt insbesondere dann, wenn die im Faltpropeller angeordneten Propellerblätter schwenk-synchronisiert sind, was über eine Synchronisierungseinrichtung im Wurzelbereich der jeweiligen Propellerblätter erfolgen kann.

Der effektive Kraftangriffspunkt der öffnenden Kraft kann dem Massenschwerpunkt des Propellerblatts entsprechen. In diesem Fall ist die zumindest eine öffnende Kraft eine Fliehkraft.

Zusätzlich oder alternativ kann der effektive Kraftangriffspunkt der öffnenden Kraft dem Druckpunkt eines am Propellerblatt angeordneten Zusatzkörpers entsprechen. Dieser Zusatzkörper kann als Auftrieb erzeugender Auftriebskörper ausgestaltet sein, beispielsweise in Form eines einen Auftrieb erzeugenden Winglets. In diesem Fall ist die zumindest eine öffnende Kraft eine Auftriebskraft.

Die Fliehkraft und die Auftriebskraft haben gemein, dass sie jeweils an einem effektiven Kraftangriffspunkt angreifen, welcher am Propellerblatt angeordnet ist und bezüglich der maximalen Öffnungsebene in Schließrichtung beabstandet ist, und dass sie über einen Hebel um die Schwenkachse ein öffnendes Moment erzeugen können. Dieses öffnende Moment ist dazu geeignet, das Propellerblatt in Öffnungsrichtung zu schwenken beziehungsweise auf das Propellerblatt schließend wirkenden Kräften oder Momenten entgegenzuwirken.

Dazu wird im Folgenden zunächst auf die Fliehkraft und im späteren Verlauf auf die Auftriebskraft eingegangen.

Im angetriebenen Zustand kann auf das Propellerblatt eine am Massenschwerpunkt angreifende Fliehkraft wirken, die im Wesentlichen abhängig sein kann von:
- der aktuellen Drehgeschwindigkeit, das heißt der aktuellen Winkelgeschwindigkeit der Nabe; und/oder
- der Masse und Masseverteilung des Propellerblatts, in anderen Worten von dem Masse-Betrag und der Lage des Massenschwerpunkts innerhalb des Propellerblatts; und/oder
- dem aktuell relevanten Radius, in anderen Worten dem aktuellen radialen Abstand des Massenschwerpunkts des Propellerblatts von der Drehachse.

Das Propellerblatt kann einen Massenschwerpunkt aufweisen, der derart angeordnet ist, dass er in der maximalen Öffnungsstellung des Propellerblatts von einer gedachten maximalen Öffnungsebene in Schließrichtung beabstandet ist. Mit anderen Worten weist der Massenschwerpunkt des Propellerblatts (im Folgenden nur "Massenschwerpunkt" genannt) in der maximalen Öffnungsstellung des Propellerblatts gegenüber der maximalen Öffnungsebene einen Versatz in Schließrichtung auf.

Die maximale Öffnungsebene ist gedanklich aufgespannt von der Schwenkachse und jener Normalen der Drehachse, welche die Schwenkachse kreuzt. Alternativ kann man sich die maximale Öffnungsebene als jene Ebene vorstellen, in der die Schwenkachse liegt und deren Normale parallel zur Drehachse gerichtet ist.

Der oben beschriebene Versatz des Massenschwerpunkts kann in der beschriebenen Anordnung bewirken, dass die durch die Drehung des Faltpropellers auf das Propellerblatt wirkendende Fliehkraft, welche vereinfacht betrachtet am Massenschwerpunkt angreift, stets eine Fliehkraftkomponente aufweist, die senkrecht zu einem Hebel um die Schwenkachse gerichtet ist und somit ein öffnendes Moment bewirkt. Dies gilt insbesondere in der maximalen Öffnungsstellung des Propellerblatts.

Dabei kann bei der Anordnung des Massenschwerpunkts berücksichtigt werden, dass dieser in der maximalen Schließstellung ebenfalls einen weiteren Versatz aufweisen kann, nämlich einen Versatz bezüglich der Drehachse in Öffnungsrichtung. Mit anderen Worten überschreitet der Massenschwerpunk auf in der maximalen Schließstellung nicht die für die Fliehkraft maßgebliche Drehachse. Dieser weitere Versatz kann gewährleisten, dass mit Beginn einer Drehbewegung der Nabe aus dem Stillstand auch eine öffnende Fliehkraft auf das Propellerblatt wirken kann, also über den aktuellen Fliehkraft-Radius am Massenschwerpunkt angreifen und in Öffnungsrichtung wirken kann.

In einer Ausgestaltung kann die maximale Öffnungsstellung über eine Anschlageinrichtung des Faltpropellers definiert werden. Mit anderen Worten steht in der maximalen Öffnungsstellung ein erstes Element der Anschlageinrichtung, welches am Propellerblatt angeordnet sein kann, in Kontakt mit einem zweiten Element der Anschlageinrichtung, welches an der Nabe angeordnet sein kann. So kann die Anschlageinrichtung gewährleisten, dass das Propellerblatt keine weitere Schwenkbewegung in Öffnungsrichtung ausführen kann, wodurch der Massenschwerpunkt zur maximalen Öffnungsebene stets in Schließrichtung versetzt bleiben kann. Ferner kann die Anschlageinrichtung weitere Mittel umfassen, die beispielsweise ein Justieren derselben ermöglichen und/oder über die eine Dämpfung eingerichtet werden kann. Dabei können Dämpfungselemente genutzt werden, um den Impuls des Anschlagens des Propellerblatts an der Nabe zu dämpfen und/oder das Propellerblatt in der maximalen Öffnungsstellung besser in einem eventuell vorherrschenden dynamischen Gleichgewicht zu halten.

In einer weiteren Ausgestaltung kann das Propellerblatt einen ersten Propellerblattabschnitt und einen zweiten Propellerblattabschnitt aufweisen, wobei der erste Propellerblattabschnitt distal und der zweite Propellerblattabschnitt proximal in Bezug zur Schwenkachse entlang der Propellerblatt-Längsachse angeordnet ist. Mit anderen Worten weist der erste, distale Propellerblattabschnitt entlang der Propellerblatt-Längsachse einen größeren Abstand zur Drehachse auf als der zweite, proximale Propellerblattabschnitt.

In diesem Sinne wird hierin mit proximal eine Richtung beziehungsweise Anordnung charakterisiert, die entlang der Propellerblatt-Längsachse im Wesentlichen zur Schwenkachse weist beziehungsweise liegt. Analog wird fortan mit distal eine Richtung beziehungsweise Anordnung charakterisiert, die entlang der Propellerblatt-Längsachse im Wesentlichen zur Propellerblattspitze weist beziehungsweise liegt.

Gemäß einer Ausgestaltung kann der erste Propellerblattabschnitt gegenüber dem zweiten Propellerblattabschnitt im Wesentlichen in Schließrichtung versetzt sein. Diese Anordnung kann den Versatz des Massenschwerpunkts in der maximalen Öffnungsstellung des Propellerblatts gegenüber der maximalen Öffnungsebene in Schließrichtung ermöglichen beziehungsweise begünstigen und im Sinne des öffnenden Moments positiv beeinflussen.

In einer weiteren Ausgestaltung kann das Propellerblatt einen Propellerblattspitzenabschnitt, einen Propellerblattstumpfabschnitt und einen Propellerblattwurzelabschnitt aufweisen, wobei der Propellerblattspitzenabschnitt distal, der Propellerblattwurzelabschnitt proximal und der Propellerblattstumpfabschnitt dazwischen angeordnet ist. Der Propellerblattstumpfabschnitt und/oder der Propellerblattspitzenabschnitt kann in Bezug zur Propellerblatt-Längsachse gegenüber dem Propellerblattwurzelabschnitt im Wesentlichen in Schließrichtung versetzt sein. Mit anderen Worten kann der Propellerblattspitzenabschnitt alleine oder der Propellerblattspitzenabschnitt zusammen mit dem Propellerblattstumpfabschnitt den ersten, distalen Propellerblattabschnitt bilden. Entsprechend kann der Propellerblattwurzelabschnitt alleine oder der Propellerblattwurzelabschnitt zusammen mit dem Propellerblattstumpfabschnitt den zweiten, proximalen Propellerblattabschnitt bilden.

Gemäß einer weiteren Ausgestaltung können verschiedene Propellerblattabschnitte unterschiedliche Geometrien und Materialdichten aufweisen. Durch die relative Anordnung der verschiedenen Propellerblattabschnitte zueinander kann somit die Anordnung des Massenschwerpunkts - und allgemein der effektiven Kraftangriffspunkte - im Sinne des öffnenden Moments beeinflusst werden.

Außerdem ist eine solche mehrteilige Ausgestaltung des Propellerblatts vorteilhaft, da verschiedene Propellerblattkonfigurationen auf einfache Weise hergestellt werden können, indem zum Beispiel verschiedene Ausgestaltungen von Propellerblattspitzenabschnitten und Propellerblattstumpfabschnitten in Bezug auf maßgebliche Parameter, wie beispielsweise Geometrie, Masse oder Material, in modularer Weise zusammengestellt werden können. Somit können auf einfache Weise verschiedene Propellerblätter mit verschieden angeordneten Massenschwerpunkten beziehungsweise effektiven Kraftangriffspunkten für verschiedene Faltpropeller hergestellt werden.

Weiterhin kann das Propellerblatt derart ausgestaltet sein, dass der Massenschwerpunkt in Bezug auf den Volumenschwerpunkt des Propellerblatts distal angeordnet ist und dabei beispielsweise in dem Propellerblattspitzenabschnitt oder in dem Propellerblattstumpfabschnitt angeordnet ist. Mit anderen Worten kann der erste, distale Propellerblattabschnitt eine höhere Materialdichte aufweisen als der zweite, proximale Propellerblattabschnitt. Auf diese Weise kann eine besonders vorteilhafte auf das Propellerblatt wirkende Fliehkraft ermöglicht werden, insbesondere wenn diese Fliehkraft in Relation zur Masse des Propellerblatts und damit zur Trägheit des Faltpropellers betrachtet wird. Das heißt, dass durch die Möglichkeiten zur Anordnung des Massenschwerpunkts einerseits das Fliehkraftverhalten des Propellerblatts optimiert werden kann, während gleichzeitig andererseits dabei die Masse und damit die Trägheit des Propellerblatts in der konstruktiven Auslegung verbessert werden können.

Vorzugsweise kann das Propellerblatt eine Propellerwurzel aufweisen, wobei die Propellerwurzel eine Lagereinrichtung zum Anbinden des Propellerblatts an die Nabe aufweist und die Lagereinrichtung die Schwenkachse definiert, die vorzugsweise senkrecht zur Drehachse verläuft.

In einer weiteren Ausgestaltung kann der Propellerblattspitzenabschnitt aus Metall bestehen. Dies ermöglicht eine vorteilhafte Masseverteilung innerhalb des Propellerblatts, insbesondere kann der Massenschwerpunkt beeinflusst werden und die Trägheit des Propellerblatts optimiert werden.

In einer weiteren Ausgestaltung kann der Propellerblattspitzenabschnitt einen Zusatzkörper aufweisen, der eine Propellerblattspitze bilden kann. Der Zusatzkörper kann als Auftriebskörper und/oder als Massekörper ausgestaltet sein. Dabei ist der Auftriebskörper bevorzugt als ein Auftrieb erzeugendes Winglet ausgestaltet, während der Massekörper bevorzugt ein Masseelement, beispielsweise in Form eines gekrümmten Zylinders, aufweist. Die Ausführung des Zusatzkörpers als Massekörper ermöglicht vorteilhafterweise eine weitere Beeinflussung der Anordnung des Massenschwerpunkts. Die Vorteile einer Ausgestaltung des Zusatzkörpers als Auftriebskörper werden an späterer Stelle erläutert. Zudem ist eine vorteilhafte Ausgestaltung des Zusatzkörpers möglich, wobei der Zusatzkörper sowohl als Auftriebskörper als auch als Massekörper gestaltet ist und somit die jeweiligen Vorteile gleichzeitig aufweist.

Dabei kann das Propellerblatt oder der Propellerblattspitzenabschnitt mit dem Zusatzkörper integral ausgestaltet sein. Dies kann eine steife und/oder strömungsoptimierte Anbindung des Zusatzkörpers ermöglichen
In einer weiteren Ausgestaltung kann der Propellerblattspitzenabschnitt form- und/oder kraftschlüssig mit dem Propellerblattstumpfabschnitt verbunden sein. Beispielsweise kann der Propellerblattspitzenabschnitt eine Lasche aufweisen, die in den Propellerblattstumpfabschnitt eingegossen sein kann und/oder mit dem Propellerblattstumpfabschnitt über eine lösbare Verbindung, insbesondere eine Schraubverbindung, verbunden ist. Alternativ kann der Propellerblattspitzenabschnitt über eine Nietverbindung oder eine Klebeverbindung mit dem Propellerblattstumpfabschnitt verbunden sein.

Dies ermöglicht vorteilhafterweise sowohl eine modulare Bauweise als auch eine Komposit-Bauweise des Propellerblatts, da die Bauteile der Propellerblattabschnitt verschieden geformt sein können und verschiedene Materialien aufweisen können. Im Falle einer lösbaren Verbindung oder einer Nietverbindung ergeben sich weitere Vorteile hinsichtlich Reparatur, Wartung oder Ersatz des Propellerblattspitzenabschnitts.

In einer weiteren Ausgestaltung kann eine Metalleinlage in dem Propellerblatt eingebettet sein. Dabei können das Propellerblatt oder Propellerblattabschnitte aus Kunststoff ausgebildet sein. Vorzugsweise ist die Metalleinlage durch ein Kunststoffspritzgussverfahren umspritzt. Mit anderen Worten kann das Propellerblatt von Kunststoff ummantelt sein. Durch eine solche Komposit-Bauweise kann der Faltpropeller unempfindlicher gegenüber Korrosion gestaltet werden, und gleichzeitig kann das Propellerblatt hinsichtlich der Anordnung des Massenschwerpunkts im Sinne des oben beschriebenen Versatzes im Sinne des öffnenden Moments sowie seiner Trägheit verbessert werden.

Gemäß einer weiteren Ausgestaltung kann die Nabe aus Kunststoff bestehen. Dies verringert das Trägheitsmoment der Nabe und die Nabe kann mit einem größeren Durchmesser ausgeführt werden. Somit kann der Abstand der Lagereinrichtung, und damit der Schwenkachse, zur Drehachse gegenüber konventionellen Faltpropellern vergrößert werden. Dadurch kann der radiale Abstand des Massenschwerpunkts zur Drehachse vergrößert werden, was sich vorteilhaft auf die öffnende Fliehkraftkomponente auswirken kann. Zudem ermöglicht die besagte Abstandsvergrößerung mehr Freiheitsgrade für die Formgestaltung des Propellerblatts, insbesondere hinsichtlich des Zusatzkörpers und/oder des Propellerblattspitzenabschnitts. Dies ermöglicht eine verbesserte geometrische Integration innerhalb der Faltpropeller-Anordnung, insbesondere in Hinblick auf die maximale Schließstellung, wo es nicht zu ungewünschten Interferenzen der Propellerblätter und insbesondere deren Propellerblattspitzenabschnitten oder Zusatzkörpern kommen soll.

Im Folgenden soll, wie an früherer Stelle erwähnt, auf die Auftriebskraft eingegangen werden, welche als Öffnungskraft wirken und zum Erzeugen des öffnenden Moments beitragen kann.

Wie oben beschrieben kann der Auftriebskörper in Form eines Winglets ausgestaltet sein. In diesem Kontext ist unter dem Winglet ein Element zu verstehen, welches aufgrund seines Profils, beispielsweise eines Tragflächenprofils, und/oder aufgrund seiner Anordnung, beispielsweise einer Neigung, Schrägstellung oder Torsion gegenüber dem restlichen Propellerblatt, bei Umströmung mit Umgebungswasser dynamischen Auftrieb erfährt. In diesem Sinne kann von einem "Functional Winglet" gesprochen werden.

Insbesondere kann die auf den Auftriebskörper wirkende Auftriebskraft dabei eine öffnend wirkende Auftriebskraftkomponente enthalten, welche im Sinn des öffnenden Moments auf das Propellerblatt wirkt. Zur Vereinfachung und besseren Lesbarkeit der Beschreibung wird im Folgenden vor allem das Winglet erläutert, wobei die Beschreibung gleichermaßen für den erfindungsgemäßen Auftriebskörper im Allgemeinen gilt.

Die öffnend wirkende Auftriebskraftkomponente greift am Druckpunkt des Winglet an und ist in Öffnungsrichtung senkrecht zu einem Hebel gerichtet, der dem radialen Abstand von der Schwenkachse zum Druckpunkt des Winglets unter Berücksichtigung des Wirkungswinkels des Auftriebskraftvektors des Winglets entspricht. Im Kontext dieser Offenbarung wird unter Druckpunkt der effektive Kraftangriffspunkt der Auftriebskraft am Winglet verstanden. Dabei hängt die Lage des Druckpunkts sowie die Richtung des Auftriebskraftvektors unter anderem von Profil und Anordnung des Winglets ab. Beispielsweise kann der Druckpunkt am Schnittpunkt eines Winglet-Auftriebskraftvektors und der Winglet-Profilsehne angeordnet sein.

Gemäß einer Ausgestaltung kann das Winglet derart gestaltet sein, dass im angetriebenen Zustand des Faltpropellers in jeder Schwenkstellung des Propellerblatts eine solche öffnend wirkende Auftriebskraftkomponente am Winglet angreift, die über einen Hebel im Drehsinn des öffnenden Moments wirkt. Insbesondere ist dies der Fall, wenn das Propellerblatt in der maximalen Öffnungsstellung steht beziehungsweise in einer Stellung, die im Bereich beziehungsweise in der Nähe der maximalen Öffnungsstellung liegt.

Gemäß einer Ausgestaltung kann die dynamische Auftriebskraft, die auf das Winglet wirkt, folgendermaßen erzeugt bzw. begünstigt werden: Das Winglet kann einen Querschnitt aufweisen, der im Wesentlichen einer Tragfläche entspricht, welche Auftrieb erzeugt, wenn sie von einem geeigneten Medium entsprechend umströmt wird. Dabei kann die für den Auftrieb erforderliche Umströmung durch die Relativbewegung des Winglets zum Umgebungswasser erfolgen. Insbesondere kann die genannte Umströmung durch die Drehung des Faltpropellers erfolgen, mit anderen Worten durch die Kreisbewegung des Winglets um die Drehachse.

Somit kann im angetriebenen Zustand auf das Winglet eine dynamische Auftriebskraft wirken, die hinsichtlich endogener Parameter im Wesentlichen abhängig sein kann von:
- der Drehgeschwindigkeit des Faltpropellers, das heißt einer aktuellen Bahngeschwindigkeit des Winglets um die Drehachse; und/oder
- einer Längsneigung des Winglets, das heißt beispielsweise einem Neigungswinkel zwischen der Winglet-Längsachse und der Propellerblatt-Längsachse bzw. der Längsachse des zweiten Propellerblattabschnitts; und/oder
- dem Winglet-Querschnitt, zum Beispiel einem Tragflächenprofil des Winglets, im Folgenden mit Winglet-Profil bezeichnet; und/oder
- einem Anstellwinkel zwischen einer Winglet-Profilsehne und jener Winglet-Anströmung, die im Wesentlichen tangential zum Propellerblatt-Umfang gerichtet ist.

Unter der Winglet-Profilsehne soll analog einer Tragflächenprofilsehne die gedachte Verbindungslinie zwischen einer Winglet-Vorderkante und einer Winglet-Hinterkante verstanden werden. Das Winglet-Profil kann so ausgestaltet sein, dass bei beiden möglichen Drehrichtungen des Faltpropellers die öffnend wirkende Auftriebskraftkomponente erzeugt wird. Demzufolge entspricht bei Vorwärts-Antrieb die Winglet-Vorderkante einer Anströmkante und bei Rückwärts-Antrieb entspricht die Winglet-Hinterkante der Anströmkante.

Der Fachmann wird erkennen, dass beispielsweise im Fall eines erforderlichen Design-Trade-offs jene Ausgestaltung des Winglet-Profils vorteilhaft sein kann, bei der ein höherer dynamischer Auftrieb bei Rückwärtsfahrt erzeugt wird als bei Vorwärtsfahrt (bei ansonsten vergleichbaren Parametern). Insbesondere kann es erforderlich sein, dass die öffnend wirkende Auftriebskraftkomponente bei Rückwärtsfahrt vorteilhaft zum öffnenden Moment beträgt, da insbesondere bei Rückwärts-Antrieb ein schließendes Moment auf das Propellerblatt wirken kann.

Weiterhin kann das Winglet, beispielsweise über die Winglet-Form, die Winglet-Neigung und/oder die Anbindung an das Propellerblatt, derart ausgestaltet sein, dass in einer geöffneten Stellung die Fahrtströmung des Umgebungswassers eine öffnend wirkende Kraft auf das Winglet ausübt.

Insbesondere wird der Fachmann erkennen, dass die erwünschte, öffnend wirkende Auftriebskraftkomponente des Winglets nicht ausschließlich durch eine der oben beschriebenen Ausführungsformen günstig beeinflusst werden kann. Beispielsweise muss das Winglet nicht zwingend ein Tragflächenprofil aufweisen, sondern kann zum Beispiel auch über schräggestellte Plattenelemente gebildet werden, die eine ebene, gekrümmte oder andere geeignete Form aufweisen können.

Ferner sind vorteilhafte Ausgestaltungen mit einbezogen, in denen die Propellerblattabschnitte untereinander verstellbar angeordnet sind beziehungsweise in denen der Zusatzkörper zu einem Propellerblattabschnitt verstellbar angeordnet ist. In solchen Konfigurationen kann das öffnende Moment durch Optimierung der entsprechenden Fliehkraft und/oder Auftriebskraft angepasst werden und insbesondere hinsichtlich verschiedener Betriebsparameter, wie beispielsweise Drehgeschwindigkeit, Propellerblatt-Schwenkstellung, Umgebungswasser-Umströmung, optimiert werden. Diese Optimierung gilt insbesondere mit Hinblick auf das sich jeweils ergebende schließende Moment, welches der Fachmann bei der konstruktiven Auslegung des Faltpropellers für verschiedene Betriebsszenarien und Parameter ermitteln kann.

Vorzugsweise weist das Propellerblatt an einer Stirnseite des Propellerblattwurzelabschnitts beziehungsweise der Propellerblattwurzel eine Stirnverzahnung auf, wodurch sich das Propellerblatt mit weiteren Propellerblättern des Faltpropellers verzahnen kann, um die Schwenkbewegung der Propellerblätter zueinander zu synchronisieren. Die Propellerblätter können dabei in gleichmäßigen Winkelabständen umlaufend an der Nabe angeordnet sein.

Weiterhinwird ein Faltpropeller für ein Wasserfahrzeug offenbart, der eine Nabe umfassen kann, die über eine Antriebswelle um eine Drehachse antreibbar ist. Ferner kann der Faltpropeller ein Propellerblatt umfassen, das um eine Schwenkachse schwenkbar an der Nabe angeordnet ist. Das Propellerblatt kann ein Umkehrelement aufweisen, welches derart gestaltet ist, dass bei Rückwärtsantrieb eine umgekehrte Schubkraft auf das Umkehrelement wirkt, welche im Wesentlichen senkrecht zur Propellerblatt-Längsachse in Öffnungsrichtung des Propellerblatts gerichtet ist.

Das Attribut "umgekehrt" im Begriff "umgekehrte Schubkraft" meint im Kontext der vorliegenden Offenbarung eine Richtung, die im Wesentlichen entgegengesetzt zur vorrangig angestrebten Propellerblatt-Auftriebskraft zur Erzeugung einer resultierenden Antriebs-Schubkraft gerichtet sein kann. Gemäß einer Ausgestaltung ist das Umkehrelement in einem Propellerblattspitzenabschnitt angeordnet. Dies ermöglicht die vorteilhafte Verlängerung eines angestrebten Hebels für die umgekehrte Schubkraft. Dies ist insbesondere relevant hinsichtlich einer Betrachtung von öffnend beziehungsweise schließend auf das Propellerblatt wirkenden Momenten bei Rückwärtsantrieb.

Gemäß einer weiteren Ausgestaltung kann das Umkehrelement um eine Schwenkachse, die im Wesentlichen parallel zur Propellerblatt-Längsachse ist, schwenkbar am Propellerblatt angeordnet sein. Dies kann über eine entsprechende Lagereinrichtung erfolgen.

In einer Weiterbildung kann das Umkehrelement zwischen einer maximalen Einklappstellung und einer maximalen Ausklappstellung schwenkbar am Propellerblatt angeordnet sein. Dabei nimmt das Umkehrelement die maximale Einklappstellung ein, wenn sich der Faltpropeller im Vorwärtsantrieb befindet. Dies kann im Wesentlichen automatisch durch die im Vorwärtsantrieb anliegende Umströmung erfolgen. Dabei kann das Umkehrelement in der maximalen Einklappstellung im Wesentlichen fluchtend zum Propellerblatt ausgerichtet sein. Dies minimiert beziehungsweise reduziert ungewünschte Strömungswiderstände im Vorwärtsantrieb.

Ferner kann das Umkehrelement in dieser Weiterbildung die maximale Ausklappstellung einnehmen, wenn sich der Faltpropeller im Rückwärtsantrieb befindet. Dabei kann das Umkehrelement insbesondere derart ausgestaltet und am Propellerblatt angeordnet sein, dass das Schwenken des Umkehrelements in Richtung der maximalen Ausklappstellung im Wesentlichen automatisch durch die im Rückwärtsantrieb entsprechend vorliegende Anströmung der Propellerblatt-Kante erfolgt. Die maximale Ausklappstellung kann durch konstruktive Mittel beziehungsweise eine entsprechende Anordnung definiert werden. Beispielsweise können am Umkehrelement und/oder am Propellerblatt entsprechende Anschlagelemente angeordnet sein. Mit anderen Worten sind die Anschlagelemente dazu eingerichtet, zu verhindern, dass das Umkehrelement über die maximale Ausklappstellung hinaus geschwenkt wird. Ferner können die Anschlagelemente und/oder die Lagereinrichtung dazu eingerichtet sein, die am Umkehrelement im Rückwärtsantrieb anliegenden Strömungskräfte als umgekehrte Schubkraft vom Umkehrelement auf das Propellerblatt zu übertragen.

Ferner kann die umgekehrte Schubkraft über einen Hebel zur Schwenkachse des Propellerblatts ein auf das Propellerblatt öffnend wirkendes Moment erzeugen.

Naturgemäß stehen sich bei Faltpropellern im Rückwärtsantrieb auf das Propellerblatt öffnend und schließend wirkende Kräfte beziehungsweise Momente entgegen. Entsprechend kann das Umkehrelement derart ausgestaltet und mit dem Propellerblatt verbunden sein, dass im Rückwärtsantrieb die Strömungskräfte der Anströmung am Umkehrelement in die umgekehrte Schubkraft gewandelt werden, die an einem effektiven Kraftangriffspunkt angreift und über den Hebel zur Schwenkachse des Propellerblatts ein öffnendes Moment erzeugt. Insbesondere ist dieses öffnende Moment geeignet, eine Schwenkbewegung des Propellerblatts in Schließrichtung zu vermeiden beziehungsweise das Propellerblatt in einem Bereich zwischen einer mittleren Öffnungsstellung und einer maximalen Öffnungsstellung zu halten.

Weitere Vorteile und Merkmale der vorliegenden Erfindung sind aus der folgenden Beschreibung bevorzugter Ausführungsbeispiele ersichtlich. Die dort beschriebenen Merkmale können alleinstehend oder in Kombination mit einem oder mehreren der oben dargelegten Merkmale umgesetzt werden, insofern sich die Merkmale nicht widersprechen. Die folgende Beschreibung bevorzugter Ausführungsbeispiele erfolgt dabei mit Bezug auf die begleitenden Zeichnungen.

### Kurze Beschreibung der Figuren

Bevorzugte weitere Ausführungsformen der Erfindung werden durch die nachfolgende Beschreibung der Figuren näher erläutert. Dabei zeigen:
- Figur 1: eine schematische, teilgeschnittene Draufsicht eines Faltpropellers gemäß einer Ausführungsform;
- Figur 2a: eine teilgeschnittene Draufsicht eines Propellerblatts des in Figur 1 gezeigten Faltpropellers in einer maximalen Schließstellung und in einer mittleren Öffnungsstellung;
- Figur 2b: eine Fortsetzung der Darstellung aus Figur 2a;
- Figur 3a: eine schematische Frontalansicht eines Faltpropellers gemäß einer weiteren Ausführungsform;
- Figur 3b: eine schematische Seitenansicht eines Propellerblattspitzenabschnitts eines Propellerblatts;
- Figur 3c: eine schematische Seitenansicht eines Propellerblattspitzenabschnitts eines Propellerblatts;
- Figur 3d: eine schematische Frontalansicht einer Lasche eines Propellerblattspitzenabschnitts des in Figur 3a gezeigten Propellerblatts gemäß einer Ausführungsform;
- Figur 3e: eine schematische Frontalansicht einer Lasche eines Propellerblattspitzenabschnitts des in Figur 3a gezeigten Propellerblatts gemäß einer weiteren Ausführungsform;
- Figur 4: eine schematische Frontalansicht eines Faltpropellers mit einem Propellerblatt mit einer Metalleinlage gemäß einer weiteren Ausführungsform;
- Figur 5: eine schematische, teilgeschnittene Draufsicht eines Faltpropellers mit Winglet gemäß einer weiteren Ausführungsform;
- Figur 6: eine schematische Querschnittsansicht einer Ausgestaltung des in Figur 5 gezeigten Winglets;
- Figur 7: eine perspektivische Ansicht einer Ausgestaltung des in Figur 5 gezeigten Winglets;
- Figur 8: eine perspektivische schematische Ansicht eines Wasserfahrzeugs bei Rückwärtsantrieb mit einem Faltpropeller gemäß einer weiteren Ausführungsform;
- Figur 9a: eine schematische Frontalansicht des in Figur 8 gezeigten Propellerblatts;
- Figur 9b: eine schematische Seitenansicht des in Figur 9a gezeigten Propellerblatts;
- Figur 10a: eine schematische Frontalansicht des in Figur 8 gezeigten Propellerblatts bei Vorwärtsantrieb; und
- Figur 10b: eine schematische Seitenansicht des in Figur 10a gezeigten Propellerblatts bei Vorwärtsantrieb.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist eine schematische, teilgeschnittene Draufsicht eines Faltpropellers 10 gemäß einer ersten Ausführungsform gezeigt. Der Faltpropeller 10 umfasst eine Nabe 12 und zwei gleiche Propellerblätter 14.

Im folgenden Text werden die vorliegenden Ausführungen zur Vereinfachung anhand eines einzelnen Propellerblatts 14 verdeutlicht. Zur besseren Übersichtlichkeit sind die Bezugszeichen in Figur 1 über beide Propellerblätter 14 verteilt dargestellt, wobei sich die beiden Propellerblätter 14 weder funktional noch strukturell unterscheiden.

Das Propellerblatt 14 weist eine Propellerwurzel 15 auf, welche eine Lagereinrichtung 16 zum Anbinden des Propellerblatts 14 an die Nabe 12 aufweist. Die Nabe 12 ist drehbar um eine Drehachse D und antreibbar über eine Boots-Antriebswelle (nicht gezeigt), mit der sie drehsteif verbunden ist. Die Lagereinrichtung 16 definiert eine Schwenkachse S, welche senkrecht zur Drehachse D steht. Das Propellerblatt 14 ist um die Schwenkachse S zwischen einer maximalen Schließstellung (P1, nicht gezeigt) und einer maximale Öffnungsstellung P2 schwenkbar. Der Faltpropeller 10 weist in einem Kontaktbereich von Propellerwurzel 15 und Nabe 12 eine Anschlageinrichtung 18 auf, welche das Öffnen des Propellerplatts 14 begrenzt und somit die maximale Öffnungsstellung P2 definiert.

Eine die Schwenkachse S kreuzende Normale N_{D} der Drehachse D spannt mit der Drehachse D eine maximale Öffnungsebene E_{Max} des Propellerblatts 14 beziehungsweise des Faltpropellers 10 auf. Die maximale Öffnungsebene E_{Max} kann zufälligerweise, muss aber notwendigerweise nicht der maximalen Öffnungsstellung P2 entsprechen, da letztere von der Anschlageinrichtung 18 definiert wird, wohingegen maximale Öffnungsebene E_{Max} im Wesentlichen von der Schwenkachse abhängt. Vielmehr dient die maximale Öffnungsebene E_{Max} dazu, die Anordnung von effektiven Kraftangriffspunkten, beispielsweise des Massenschwerpunkts MSP des Propellerblatts 14, zu beschreiben. Der Massenschwerpunkt MSP ist von der maximale Öffnungsebene E_{Max} beabstandet und im Wesentlichen in Schließrichtung SR des Propellerblatts 14 angeordnet bzw. versetzt. Öffnungsrichtung ÖR und Schließrichtung SR entsprechen im Wesentlichen kreisbogenförmigen Schwenkbewegungen des Propellerblatts 14, wenn dieses um die Schenkachse S geschwenkt wird. Die Anschlageinrichtung 18 ist dazu eingerichtet, dass der Massenschwerpunkt MSP in der maximalen Öffnungsstellung P2 in Schließrichtung SR von der maximalen Öffnungsebene E_{Max} beabstandet ist.

Das Propellerblatt 14 weist einen ersten, distal angeordneten Propellerblattabschnitt 14a und einen zweiten, proximal angeordneten Propellerblattabschnitt 14b auf, wobei der erste Propellerblattabschnitt 14a gegenüber dem zweiten Propellerblattabschnitt 14b im Wesentlichen in Schließrichtung SR versetzt ist.

Entsprechend wird eine vorteilhafte Beabstandung des Massenschwerpunkts MSP in Schließrichtung SR gegenüber der maximalen Öffnungsebene E_{Max} erreicht beziehungsweise vergrößert. Dabei entspricht der Massenschwertpunkt MSP einem effektiven Kraftangriffspunkt EAP einer Fliehkraft, welche geeignet ist, ein öffnendes Moment zu erzeugen (siehe Figur 2a, b).

Weiterhin weist das Propellerblatt 14 einen Propellerblattspitzenabschnitt 144, einen Propellerblattstumpfabschnitt 146 und einen Propellerblattwurzelabschnitt 148 auf. Bei der in Figur 1 dargestellten Ausführungsform ist der Propellerblattspitzenabschnitt 144 form-/ und kraftschlüssig mit dem Propellerblattstumpfabschnitt 146 verbunden und sie bilden gemeinsam den ersten Propellerblattabschnitt 14a, während der Propellerblattwurzelabschnitt 148 den zweiten Propellerblattabschnitt 14b bildet. Erster und zweiter Propellerblattabschnitt 14a und 14b sind fest miteinander verbunden, sodass eine Übertragung der Propellerschubkräfte gewährleistet ist.

Der Propellerblattspitzenabschnitt 144 weist einen Zusatzkörper 142 auf, der eine Propellerblattspitze 19 bildet. Im vorliegenden Beispiel ist der Zusatzkörper 142 integral mit dem Propellerblattspitzenabschnitt 144 ausgebildet. Der Zusatzkörper 142 kann in Form eines Auftriebskörpers 142a vorliegen, beispielsweise in Form eines Winglets 13 (siehe Figur 5). Der Auftriebskörper 142a kann derart ausgestaltet sein, dass er bei Antrieb des Faltpropellers 10 einen dynamischen Auftrieb erfährt, der am Druckpunkt DP des Auftriebskörpers 142a angreift. Somit entspricht der Druckpunkt DP einem effektiven Kraftangriffspunkt EAP des dynamischen Auftriebs, welcher geeignet ist, ein öffnendes Moment zu erzeugen (siehe Figur 5).

In der gezeigten Ausführungsform wird ferner durch den oben beschriebenen Versatz in Schließrichtung SR des ersten Propellerblattabschnitts 14a gegenüber dem zweiten Propellerblattabschnitt 14b eine vorteilhafte Beabstandung des Druckpunkts DP in Schließrichtung SR gegenüber der maximalen Öffnungsebene E_{Max} erreicht beziehungsweise vergrößert.

Die Propellerwurzeln 15 der beiden Propellerblätter 14 weisen in jenen Bereichen, in denen verschiedene Propellerwurzeln 15 miteinander Kontakt beziehungsweise eine Überschneidung haben können, eine Stirnverzahnung auf (nicht dargestellt). Dies ermöglicht eine Verzahnung der Propellerblätter 14 und somit eine Synchronisation der Schwenkbewegungen der Propellerblätter 14.

Des Weiteren ist bei der gezeigten Ausführungsform das Propellerblatt 14 derart ausgestaltet, dass der Massenschwerpunkt MSP in Bezug auf den Volumenschwerpunkt VSP des Propellerblatts 14 distal angeordnet ist. Mit anderen Worten ist die Materialdichte im distalen Bereich des Propellerblatts 14 höher als im proximalen Bereich. Dies wird beispielsweise dadurch erreicht, dass der Zusatzkörper 142 in Form eines Massekörpers 142b vorliegt (siehe Figur 3a und Figur 3c). So können beispielsweise der Massekörper 142b und/oder der Propellerblattspitzenabschnitt 144 aus Metall bestehen. Generell können der Zusatzkörper 142 und/oder der Propellerblattspitzenabschnitt 144 aus einem Material mit höherer Dichte als die restlichen Propellerblattabschnitte (beispielsweise Propellerblattstumpfabschnitt 146 und Propellerblattwurzelabschnitt 148) ausgeführt sein. In der gezeigten Ausführungsform besteht der Propellerblattstumpfabschnitt 146 aus Kunststoff.

Die oben beschriebene Ausführungsform hat den Vorteil, dass der Faltpropeller besonders gewichtsoptimiert ausgestaltet sein kann während die erwünschte Fliehkraft durch eine möglichst distale Anordnung des Massenschwerpunkts beeinflusst werden kann.

Zudem besteht die Nabe 12 aus Kunststoff. Dadurch wird das Trägheitsmoment der Nabe 12 verringert und die Nabe 12 kann mit einem größeren Durchmesser ausgeführt werden. Dadurch kann wiederum die durch die Lagereinrichtung 16 definierte Schwenkachse S mit einem größeren Abstand h (siehe Figur 2) von der Drehachse D angeordnet werden. Dies führt dazu, dass der Massenschwerpunkt MSP und der Druckpunk DP in einer geöffneten Schwenkposition des Propellerblatts 14 einen größeren Abstand zur Drehachse D haben, was wiederum zu einer Erhöhung der erwünschten öffnenden Kräfte führt.

Mit der Beschreibung der folgenden Figuren soll unter anderem auf die relevanten Kräfte und Momente eingegangen werden.

Figur 2a zeigt eine schematische Draufsicht des Faltpropellers 10 aus Figur 1, wobei hier ein einzelnes Propellerblatt 14 in zwei verschiedenen Schwenkstellungen dargestellt ist, nämlich der maximalen Schließstellung P1 und einer mittleren Öffnungsstellung Pm. Ausgehend von der maximalen Schließstellung P1, greift aufgrund der Drehung der Nabe 12 um ihre Drehachse D, eine Fliehkraft F_{Flieh,1} am Massenschwerpunkt MSP an, der im Abstand r_{Flieh,1} (nicht gezeigt) von der Drehachse D entfernt ist, wobei die Fliehkraft F_{Flieh,1} radial nach außen, d.h. in Richtung einer durch den Massenschwerpunkt MSP verlaufenden Normalen (nicht gezeigt) der Drehachse D. Die Fliehkraft F_{Flieh,1} weist eine öffnende Kraftkomponente F_{Flieh,Hebel,1} auf, die am Massenschwerpunkt MSP angreift und senkrecht zu einem Hebel mit der Länge Abstand a_{MSP-S} vom Massenschwerpunkt MSP zur Schwenkachse S gerichtet ist. Somit erzeugt die öffnende Kraftkomponente F_{Flieh,Hebel,1} über besagten Hebel ein öffnendes Moment M_{öffnend,1} (nicht gezeigt). Dadurch wird der Massenschwerpunkt MSP, ungeachtet der translatorischen Fahrbewegung des Boots, bezüglich der Schwenkachse S tangential beschleunigt und somit aus der maximalen Schließstellung P1 heraus geschwenkt.

Der soeben beschriebene Zusammenhang gilt für beide möglichen Drehrichtungen DR der Nabe 12, also für Vorwärtsfahrt und Rückwärtsfahrt des Bootes.

In der Folge schwenkt das Propellerblatt 14 in Öffnungsrichtung ÖR, wobei die Darstellung der mittleren Öffnungsstellung Pm in Figur 2a verdeutlicht, dass mit gestiegenem Abstand r_{Flieh,m} des Massenschwerpunkts MSP von der Drehachse D auch die Fliehkraft F_{Flieh,m} gegenüber F_{Flieh,1} angestiegen ist. F_{Flieh,m} kann wie folgt bestimmt werden: ${F}_{Flieh , m} = m * {ω}^{2} * {r}_{Flieh , m} ,$
mit m = Masse Propellerblatt 14, *ω* = Winkelgeschwindigkeit der Naben-Drehung und
r_{Flieh,m} = Schwenkachsen-Abstand h + a_{MSP-S} * cos(*α*ₘ);
wobei h = Abstand Schwenkachse S zu Drehachse D und
*α*ₘ = Öffnungswinkel in der mittleren Schwenkposition.

Im Allgemeinen entspricht der Öffnungswinkel *α* dem Winkel zwischen der maximalen Öffnungsebene E_{Max} und dem Hebel, d.h. der Strecke vom Massenschwerpunkt MSP zur Schwenkachse S.

Figur 2b zeigt eine Fortsetzung der Schwenkbewegung aus Figur 2a, wobei das Propellerblatt 14 in die maximale Öffnungsstellung P2 geschwenkt ist.

Insbesondere in dieser maximalen Öffnungsstellung P2 greift eine öffnende Kraftkomponente F_{Flieh,Hebel,2} am Massenschwerpunkt MSP an und erzeugt gemäß der obigen Beschreibung ein öffnendes Moment M_{öffnend,2}. Dabei können M_{öffnend,2} und F_{Flieh,Hebel,2} wie folgt bestimmt werden: ${M}_{öffnend , 2} = {F}_{Flieh , Hebel , 2} * {a}_{MSP - S}$ mit${F}_{Flieh , Hebel , 2} = {F}_{Flieh , 2} * sin \left({α}_{2}\right)$

Dabei drückt die öffnende Kraft F_{Flieh,Hebel,2} das Propellerblatt 14 gegen die Anschlageinrichtung 18. Zudem ist das öffnende Moment M_{öffnend} größer als ein insgesamt gleichzeitig schließend wirkendes Moment M_{schließ} (nicht gezeigt). Dies gilt insbesondere für den Rückwärtsantrieb und das Aufstoppen.

Figur 3a zeigt eine schematische Frontalansicht eines Propellerblatts 14 eines Faltpropellers 10 gemäß einer weiteren Ausführungsform. Der Zusatzkörper 142 kann als Massekörper 142b, beispielsweise als ein Zylinder (siehe Figur 3c), vorzugsweise als gekrümmter Zylinder, oder als ein Auftriebskörper 142a (siehe Figur 3b) oder in einer anderen geeigneten Form ausgestaltet sein. Dabei ist der Propellerblattspitzenabschnitt 144 mit dem Zusatzkörper 142 vorzugsweise integral ausgestaltet. Weiterhin kann der Propellerblattspitzenabschnitt 144 aus Metall bestehen.

Vorzugsweise ist der Propellerblattspitzenabschnitt 144 form- und/oder kraftschlüssig mit dem Propellerblattstumpfabschnitt 146 verbunden. Wie in Figur 3a gestrichelt gezeigt, weist der Propellerblattspitzenabschnitt 144 eine Lasche 1440 auf, die in den Propellerblattstumpfabschnitt 146 eingegossen ist und/oder mit dem Propellerblattstumpfabschnitt 146 über eine Schraubverbindung oder eine Nietverbindung oder eine andere geeignete Verbindung verbunden ist. Weiterhin besteht der Propellerblattstumpfabschnitt 146 vorzugsweise aus Kunststoff.

Die Lasche 1440 ist vorzugsweise integral mit dem Propellerblattspitzenabschnitt 144 ausgebildet. Dabei kann die Lasche 1440 derart ausgebildet sein, dass der Propellerblattspitzenabschnitt 144 ab einer Trennkante 145 (siehe Figur 3b, 3c) eine Abstufung in proximaler Richtung aufweist, um in einer entsprechend distal ausgerichteten Aussparung des Propellerblattstumpfabschnitts 146 aufgenommen zu werden.

Zur Auslegung der möglichen Verbindungs-Schnittstellen von Zusatzkörper 142 zum Propellerblatt 14 beziehungsweise vom Propellerblattspitzenabschnitt 144 zum Propellerblattstumpfabschnitt 146 wird der Fachmann die in Figur 3a dargestellten Radien R1 beziehungsweise R2 entsprechend berücksichtigen.

Die Figuren 3b, 3c zeigen in einer schematischen Seitenansicht eine weitere Ausführungsformen des Propellerblattspitzenabschnitts 144. Dieser weist einen Zusatzkörper 142 auf, welcher in Figur 3b in Form eines Auftriebskörpers 142a vorliegt und in Rückwärts-Fahrrichtung geneigt ist. Eine solche Neigung des Auftriebskörpers 142a kann zum Erzeugen dynamischen Auftriebs genutzt werden (siehe Figur 5). In Figur 3c liegt der Zusatzkörper 142 als Massekörper 142b vor, hier in Form eines gekrümmten Zylinders mit der Krümmung des Radius R2 (siehe Figur 3a). Der Massekörper 142b kann zur Erhöhung der Fliehkraft genutzt werden. Die Lasche 1440 dient der zuvor beschriebenen Verbindung des Propellerblattspitzenabschnitts 144 mit dem Propellerblattstumpfabschnitt 146.

Die Trennkante 145 kann zur konstruktiven Auslegung beziehungsweise zur Verbesserung der Verbindung der genannten Propellerblattabschnitte genutzt werden.

Die Figuren 3d, 3e zeigen schematische Frontalansichten sowie Querschnitte der Lasche 1440 des Propellerblattspitzenabschnitts 144, welche der form- und/oder kraftschlüssigen Verbindung mit dem Propellerblattstumpfabschnitt 146 dient. In Figur 3d weist die Lasche 1440 Bohrungen 1442 auf, welche bei der oben beschriebenen Verbindung beispielsweise als Durchgangslöcher oder Gewindelöcher für eine Schraub-, Bolzen- oder Nietverbindung dienen können. In Figur 3e weist die Lasche 1440 hingegen Stege 1444 auf, welche bei der oben beschriebenen Verbindung beispielsweise vorteilhaft für die genannte Einspritz- beziehungsweise Gussverbindung genutzt werden können.

Wie in den Figuren 3a, 3d und 3e gezeigt, kann die Lasche 1440 trapez- oder rechteckförmig sein, sie kann aber auch jede andere für die beschriebene Verbindung geeignete Form aufweisen.

Figur 4 zeigt eine schematische Frontalansicht eines Kunststoffpropellerblatts 14 mit einer Metalleinlage 20 gemäß einer weiteren Ausführungsform des Faltpropellers 10. Hier ist die Metalleinlage 20 in das Kunststoffpropellerblatt 14 eingebettet. Beispielsweise kann die Metalleinlage 20 in das Kunststoffpropellerblatt 14 eingegossen sein. So werden Vorteile hinsichtlich Korrosion und Wartung erzielt, während durch die Metalleinlage 20 die Anordnung des Massenschwerpunkts MSP sowie eine hinreichende Steifigkeit des Kunststoffpropellerblatts 14 gewährleistet werden kann. Die in Figur 4 gezeigte Ausführungsform kann insbesondere die zuvor und nachfolgend beschriebenen Merkmale aufweisen, beispielsweise einen Zusatzkörper 142 aufweisen, auch wenn dies nicht explizit in Figur 4 dargestellt ist.

Figur 5 zeigt eine schematische Draufsicht einer weiteren Ausführungsform eines Propellerblatts 14 des Faltpropellers 10 in der maximalen Schließstellung P2. In diesem Beispiel weist das Propellerblatt 14 einen Auftriebskörper 142a in Form eines Winglets 13 auf. Das Winglet 13 weist in seinem Querschnitt (siehe Figur 6) ein Tragflächenprofil mit einer entsprechend geformten Winglet-Oberseite 13a und Winglet-Unterseite 13b auf. Ferner weist das Winglet 13 einen ersten, distalen Abschnitt 131 und einen zweiten, proximalen Abschnitt 132 auf, wobei letzterer insbesondere zur Verbindung mit dem restlichen Propellerblatt 14 zweckmäßig ausgestaltet ist. Die Winglet-Längsachse Lw ist in Bezug zum restlichen Propellerblatt 14 in Schließrichtung SR geneigt, insbesondere geneigt um den Winkel β in Bezug zur Längsachse L_{Stumpf} des Propellerblattstumpfabschnitts 146. Das Winglet 13 ist derart ausgestaltet (siehe Figur 6), dass insbesondere bei Umströmung des Winglets 13 mit Umgebungswasser, eine dynamische Auftriebskraft F_{Auftrieb} auf das Winglet und damit einhergehend eine öffnend wirkende Auftriebskraftkomponente F_{Auftrieb,Hebel} auf das Propellerblatt 14 wirkt. F_{Auftrieb,Hebel} ist dabei jene Komponente der Auftriebskraft F_{Auftrieb} die senkrecht über einen Hebel zur Schwenkachse ein auf das Propellerblatt 14 öffnend wirkendes Moment M_{Auftrieb,öffnend} erzeugt.

In Figur 5 ist schematisch ein effektiver Angriffspunkt EAP der insgesamt auf das Winglet 13 wirkenden Auftriebskraft F_{Auftrieb} in Form einer Projektion des Druckpunkts DP des Winglet-Profils dargestellt. Entsprechend ergibt sich der relevante Hebel aus dem Abstand des Druckpunkts DP zur Schwenkachse S, also der Strecke a_{DP-S}. In der konstruktiven Auslegung des Faltpropellers 10 kann der Fachmann somit leicht ein Modell zur Beschreibung des durch Auftrieb öffnend wirkenden Moments M_{Auftrieb,öffnend} erstellen, das die in Figur 5 dargestellten Parameter umfasst. So kann der Fachmann beispielsweise für eine gegebene Konfiguration einen vorteilhaften Winglet-Neigungswinkel β bestimmen. Das Winglet 13 ist derart gestaltet, dass der effektive Kraftangriffspunkt EAP der Auftriebskraft F_{Auftrieb} deutlich beabstandet ist von der maximalen Öffnungsebene E_{Max} und in Schließrichtung SR versetzt ist.

Die in Figur 5 gezeigte Anordnung von Winglet 13 in Bezug zum Propellerblattstumpfabschnitt 146 ist geometrisch einfach und ist hier im Wesentlichen über die beiden Längsachsen Lw und L_{Stumpf} und deren Neigungswinkel β zueinander beschrieben. Jedoch kann die Winglet-Anordnung wesentlich davon abweichen. Alternativ kann das Winglet 13 ellipsen- oder ringförmig, beispielsweise als Spiroid beziehungsweise Split-wing loop gestaltet sein. Ferner kann das Winglet 13 über mehrere Abschnitte und damit mehrere Abschnitts-Längsachsen verfügen (beispielsweise eine T- oder Y-Form) und entsprechend am Propellerblattstumpfabschnitt 146 beziehungsweise am Propellerblatt 14 angeordnet sein.

Figur 6 zeigt schematisch ein beispielhaftes Profil in einem Schnitt A-A des Winglets 13 aus Figur 5. Bevorzugt ist das Winglet-Profil als Normalprofil ausgebildet, wobei die Winglet-Oberseite 13a konvex und die Winglet-Unterseite 13b s-förmig ausgestaltet sind. Wird ein Normalprofil verwendet, kann dies vorzugsweise so zum Faltpropeller 10 ausgerichtet sein, dass bei Rückwärts-Antrieb die Umströmung des Umgebungswassers, welche hier als Anströmung AS dargestellt ist, und damit der dynamische Auftrieb besonders vorteilhaft genutzt wird. Eine Verstärkung des öffnenden Moments M_{öffnend} ist bei Rückwärts-Antrieb besonders bevorzugt. Alternativ kann das Winglet-Profil als symmetrisches Profil ausgebildet sein beziehungsweise jede weitere vorteilhafte, Auftrieb erzeugende Profilform annehmen. Wie in Figur 6 exemplarisch gezeigt, strömt an der Oberseite 13a das Umgebungswasser schneller als an der Unterseite 13b, sodass die dynamische Auftriebskraft F_{Auftrieb} auf das Winglet 13 wirkt, am Druckpunkt DP beziehungsweise effektiven Kraftangriffspunkt EAP angreift und senkrecht zur Anströmung AS und weg von der Winglet-Oberseite 13a gerichtet ist.

Figur 7 zeigt eine schematische Perspektivansicht des Winglets 13 gemäß einer Ausführungsform. In diesem Beispiel ist das Winglet 13 integral ausgestaltet. Dadurch kann auf einfache konstruktive Weise ein hydrodynamisch optimiertes Propellerblatt bereitgestellt werden.

Figur 8 zeigt eine perspektivische schematische Ansicht eines Wasserfahrzeugs 100 bei Rückwärtsantrieb mit einem Faltpropeller 10 gemäß einer weiteren Ausführungsform. Der Faltpropeller 10 umfasst eine Nabe 12 und zwei gleiche Propellerblätter 14. Das Propellerblatt 14 ist im Bereich seiner Propellerwurzel (nicht gezeigt) über eine Lagereinrichtung (nicht gezeigt) an die Nabe 12 angebunden. Die Nabe 12 ist drehbar um eine Drehachse D und antreibbar über eine Boots-Antriebswelle (nicht gezeigt), mit der sie drehsteif verbunden ist. Die Lagereinrichtung (nicht gezeigt) definiert eine Propellerblatt-Schwenkachse S, welche senkrecht zur Drehachse D steht. Das Propellerblatt 14 ist um die Propellerblatt-Schwenkachse S zwischen einer maximalen Schließstellung (nicht gezeigt) und einer maximale Öffnungsstellung P2 schwenkbar. Der Faltpropeller 10 weist in einem Kontaktbereich von Propellerwurzel (nicht gezeigt) und Nabe 12 eine Propellerblatt-Anschlageinrichtung (nicht gezeigt) auf, welche das Öffnen des Propellerplatts 14 begrenzt und somit die maximale Öffnungsstellung P2 definiert.

Das Propellerblatt 14 ist als Tragfläche ausgestaltet, das heißt, dass es bei Drehung der Nabe 12 in Drehrichtung DR oder entgegen der Drehrichtung DR Auftriebskräfte durch Verdrängung des Umgebungswassers erfährt und diese in Form einer resultierenden Schubkraft über die Nabe 12 auf den Antrieb überträgt.

Im Propellerblattspitzenabschnitt 144 ist ein Umkehrelement 143 um eine Umkehrelement-Schwenkachse Su schwenkbar angeordnet, welche im Wesentlichen parallel zur Propellerblatt-Längsachse L_{P} ist. Das Propellerblatt 14 hat eine Vorderkante 150 und eine Hinterkante 151.

In Figur 8 wird die Nabe 12 in Drehrichtung DR gedreht, die einem Rückwärtsantrieb entspricht, sodass aufgrund der Bahngeschwindigkeit v_{Bahn} eine Anströmung AS an der Propellerblatt-Hinterkante 151 anliegt. Die Anströmung AS drückt gegen das Umkehrelement 143, das entsprechend in Richtung der maximalen Ausklappstellung U2 schwenkt beziehungsweise geschwenkt ist. Die fortan am Umkehrelement 143 anliegende Anströmung AS bewirkt die umgekehrte Schubkraft F_{Umkehr}, welche über einen effektiven Kraftangriffspunkt EAP am Propellerblatt 14 angreift und über einen Hebel mit der Länge au-s zur Propellerblatt-Schwenkachse S ein öffnendes Moment M_{öffnend,Umkehr} erzeugt.

Durch die Drehung der Nabe 12 in Drehrichtung DR erfährt das Propellerblatt 14 in RückwärtsFahrtrichtung gerichtete Auftriebskräfte F_{Auftrieb,rückwärts}, deren Summe in einer in RückwärtsFahrtrichtung gerichteten Schubkraft F_{Schub,rückwärts} resultiert. Zudem bewirken die Auftriebskräfte F_{Auftrieb,rückwärts} ein auf das Propellerblatt 14 schließend wirkendes Moment (nicht gezeigt), dessen Hebel deutlich geringer, im Wesentlichen halb so groß, ist wie der Hebel au s des zuvor beschriebenen öffnend wirkenden Moment M_{öffnend, Umkehr}.

In der konstruktiven Auslegung des Faltpropellers 10 kann der Fachmann anhand der offenbarten Anordnung ein Modell zur Quantifizierung der öffnend und schließend wirkenden Momente erstellen, welches die in Figur 8 dargestellten Elemente und Parameter umfasst. So kann der Fachmann beispielsweise das Propellerblatt 14 und das Umkehrelement 143 derart ausgestalten, dass ein gewünschtes öffnendes Moment für bestimmte Parameter-Konstellationen resultiert.

Figur 9a zeigt eine schematische Frontalansicht und Figur 9b die entsprechende Seitenansicht des in Figur 8 gezeigten Propellerblatts 14 bei Rückwärtsantrieb des Faltpropellers 10. Im gezeigten Beispiel ist das Umkehrelement 143 im Propellerblattspitzenbereich, also am distalen Ende des Propellerblatts 14 angeordnet. Durch die Drehung des Propellerblatts 14 bewegt sich das Umkehrelement 143 mit der einer Bahngeschwindigkeit um die Drehachse. Dadurch liegt fortwährend eine Anströmung AS am Umkehrelement 143 an. Dadurch resultiert ein Auftrieb, der die umgekehrte Schubkraft F_{Umkehr} erzeugt, die auf das Umkehrelement 143 wirkt und das Umkehrelement 143 um dessen Schwenkachse Su in seine maximale Ausklappstellung U2 schwenkt. Dieses Schwenken wird begrenzt durch eine Anschlageinrichtung (nicht gezeigt), die somit die maximale Ausklappstellung U2 definiert. Ferner ist eine Übertragungseinrichtung (nicht gezeigt) am Propellerblatt 14 im Bereich des Umkehrelements 143 vorgesehen, die dazu eingerichtet ist, die am Umkehrelement 143 angreifende umgekehrte Schubkraft F_{Umkehr} auf das Propellerblatt 14 zu übertragen, sodass F_{Umkehr} - wie bei Figur 8 beschrieben - über den Hebel aus zur Propellerblatt-Schwenkachse S das öffnende Moment M_{öffnend, Umkehr} erzeugt. Dabei kann die Anschlageinrichtung integral mit der Übertragungseinrichtung ausgestaltet sein. Insbesondere kann die Übertragungseinrichtung dazu eingerichtet sein, über geeignete Elemente die am Umkehrelement 143 angreifende umgekehrte Schubkraft F_{Umkehr} über Druckkräfte und/oder über Zugkräfte auf das Propellerblatt 14 zu übertragen.

Wie in Figur 9b gezeigt, kann das Umkehrelement 143 in seinem distalen Endbereich eine Form aufweisen, die dazu geeignet ist, die Anströmung AS bei Rückwärtsantrieb so aufzunehmen, dass das Umkehrelement 143 aus einer maximalen Einklappstellung (siehe Figur 10a,b) automatisch beziehungsweise selbsttätig in Richtung seiner maximallen Ausklappstellung 143 geschwenkt wird.

Figur 10a zeigt eine schematische Frontalansicht und Figur 10b die entsprechende Seitenansicht des in Figur 8 gezeigten Propellerblatts 14 bei Vorwärtsantrieb des Faltpropellers 10. Dabei verbleibt das Umkehrelement 143 aufgrund der Anströmung AS gegen die Propellerblatt-Vorderkante 150 im Wesentlichen in seiner maximalen Einklappstellung U1. Sollte aus der Vorwärtsfahrt heraus ein Aufstoppen durchgeführt werden, dreht sich die Vektor der Bahngeschwindigkeit V_{Bahn,vorwarts} entsprechend in die entgegengesetzte Richtung und folglich ebenso die Anströmung AS. Dadurch wird das Umkehrelement 143 in die maximale Ausklappstellung U2 schwenken, wodurch das Umkehrelement 143 wie zuvor beschrieben ein auf das Propellerblatt 14 schließend wirkendes Moment bereitstellen kann.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 10: Faltpropeller
- 12: Nabe
- 13: Winglet
- 13a: Winglet-Oberseite
- 13b: Winglet-Unterseite
- 14: Propellerblatt
- 14a: erster, distaler Propellerblattabschnitt
- 14b: zweiter, proximaler Propellerblattabschnitt
- 15: Propellerwurzel
- 16: Lagereinrichtung
- 18: Anschlageinrichtung
- 19: Propellerblattspitze
- 20: Metalleinlage
- 100: Wasserfahrzeug
- 131: erster, distaler Winglet-Abschnitt
- 132: zweiter, proximaler Winglet-Abschnitt
- 142: Zusatzkörper
- 142a: Auftriebskörper
- 142b: Massekörper
- 143: Umkehrelement
- 144: Propellerblattspitzenabschnitt
- 145: Trennkante
- 146: Propellerblattstumpfabschnitt
- 148: Propellerblattwurzelabschnitt
- 150: Propellerblatt-Vorderkante
- 151: Propellerblatt-Hinterkante
- 1440: Lasche
- 1442: Bohrung
- 1444: Steg
- a_{MSP-S}: Abstand /Strecke Massenschwerpunkt MSP zu Schwenkachse S
- a_{DP-S}: Abstand / Strecke Druckpunkt DP zu Schwenkachse S
- AS: Anströmung
- D: Drehachse
- DP: Druckpunkt
- EAP: effektiver Kraftangriffspunkt
- E_{Max}: maximale Öffnungsebene
- F_{Auftrieb}: Auftriebskraft
- F_{Flieh}: Fliehkraft
- F_{Umkehr}: umgekehrte Schubkraft auf das Umkehrelement
- h: Abstand Drehachse D zu Schwenkachse S
- L_{P}: Propellerblatt-Längsachse
- L_{Stumpf}: Längsachse des Propellerblattstumpfabschnitts
- L_{w}: Winglet-Längsachse
- M_{öffnend}: öffnendes Moment
- M_{schließend}: schließendes Moment
- MSP: Massenschwerpunkt des Propellerblatts
- N_{D}: Normale der Drehachse D
- ÖR: Öffnungsrichtung
- P1: maximale Schließstellung des Propellerblatts / des Faltpropellers
- Pm: mittlere Öffnungsstellung des Propellerblatts / des Faltpropellers
- P2: maximale Öffnungsstellung des Propellerblatts / des Faltpropellers
- r_{flieh}: Abstand Drehachse D zu Massenschwerpunkt MSP (Radius Fliehkraft)
- R1: Außenradius Propellerblattstumpfabschnitt
- R2: Außenradius Faltpropeller bzw. Krümmung Zylinder
- S: Schwenkachse
- Su: Schwenkachse Umkehrelement
- SR: Schließrichtung
- U1: maximale Einklappstellung des Umkehrelements
- U2: maximale Ausklappstellung des Umkehrelements
- α: Öffnungswinkel Propellerblatt / Winkel zwischen a_{MSP-S} und E_{Max}
- β: Neigungswinkel Winglet / Winkel zwischen L_{w} und L_{Stumpf}

## Patentansprüche

1. Faltpropeller (10) für ein Wasserfahrzeug (100), umfassend
eine Nabe (12), die über eine Antriebswelle um eine Drehachse (D) antreibbar ist, und ein Propellerblatt (14) aufweisend einen Propellerblattspitzenabschnitt (144), einen Propellerblattstumpfabschnitt (146) und einen Propellerblattwurzelabschnitt (148),
wobei das Propellerblatt (14) zwischen einer maximalen Schließstellung (P1) und einer maximalen Öffnungsstellung (P2) um eine Schwenkachse (S) schwenkbar an der Nabe (12) angeordnet ist,
wobei die Schwenkachse (S) zusammen mit einer die Schwenkachse (S) schneidenden Normalen (N_{D}) der Drehachse (D) eine maximale Öffnungsebene (E_{Max}) definiert, wobei im angetriebenen Zustand und einer Schwenkstellung des Propellerblatts (14) im Bereich der maximalen Öffnungsstellung (P2) eine öffnende Kraft auf das Propellerblatt (14) wirkt, welche durch Drehung des Faltpropellers (10) resultiert und in Bezug zur Drehachse (D) im Wesentlichen radial nach außen gerichtet ist, wobei ein effektiver Kraftangriffspunkt (EAP) der öffnenden Kraft von der maximalen Öffnungsebene (E_{Max}) beabstandet und im Wesentlichen in Schließrichtung (SR) des Propellerblatts (14) angeordnet ist,
**dadurch gekennzeichnet, dass**
der effektive Kraftangriffspunkt (EAP) der öffnenden Kraft dem Massenschwerpunkt (MSP) des Propellerblatts (14) entspricht und die öffnende Kraft eine Fliehkraft ist,
dass der Massenschwerpunkt (MSP) des Propellerblatts (14) in Bezug auf den Volumenschwerpunkt (VSP) des Propellerblatts (14) distal angeordnet ist, und
dass der Massenschwerpunkt (MSP) des Propellerblatts (14) entweder in dem Propellerblattspitzenabschnitt (144) oder in dem Propellerblattstumpfabschnitt (146) angeordnet ist.

2. Faltpropeller (10) nach Anspruch 1, **dadurch gekennzeichnet, dass** der Faltpropeller (10) eine Anschlageinrichtung (18) aufweist, welche die maximale Öffnungsstellung (P2) des Propellerblatts (14) definiert und der effektive Kraftangriffspunkt (EAP) der öffnenden Kraft derart außerhalb der maximalen Öffnungsebene (E_{Max}) in Schließrichtung (SR) angeordnet ist, dass in der maximalen Öffnungsstellung (P2) des Propellerblatts (14) ein öffnendes Moment (M_{öffnend}) wirkt, welches das Propellerblatt (14) gegen die Anschlageinrichtung (18) drückt.

3. Faltpropeller (10) nach Anspruch 1 oder 2, **dadurch gekennzeichnet, dass** das Propellerblatt (14) einen Zusatzkörper (142) aufweist, der als Massekörper (142b) ausgestaltet ist, wobei der Massekörper (142b) einen gekrümmten Zylinder aufweist.

4. Faltpropeller (10) nach Anspruch 1 oder 2, **dadurch gekennzeichnet, dass** das Propellerblatt (14) einen Zusatzkörper (142) aufweist, der als Auftriebskörper (142a) ausgestaltet ist, wobei der Auftriebskörper (142a) als ein Winglet (13) ausgestaltet ist.

5. Faltpropeller (10) nach einem der vorigen Ansprüche, **dadurch gekennzeichnet, dass** der Propellerblattstumpfabschnitt (146) und/oder der Propellerblattspitzenabschnitt (144) gegenüber dem Propellerblattwurzelabschnitt (148) im Wesentlichen in Schließrichtung (SR) des Propellerblatts (14) versetzt ist.

6. Faltpropeller (10) nach einem der vorigen Ansprüche, **dadurch gekennzeichnet, dass** der Propellerblattspitzenabschnitt (144) und/oder der Zusatzkörper (142) aus Metall bestehen.

7. Faltpropeller (10) nach einem der vorigen Ansprüche, **dadurch gekennzeichnet, dass** das Propellerblatt (14) oder der Propellerblattspitzenabschnitt (144) mit dem Zusatzkörper (142) integral ausgestaltet ist.

8. Faltpropeller (10) nach einem der vorigen Ansprüche, **dadurch gekennzeichnet, dass** der Propellerblattstumpfabschnitt (146) und/oder die Nabe (12) zumindest teilweise aus Kunststoff bestehen.

9. Faltpropeller (10) nach einem der vorigen Ansprüche, **dadurch gekennzeichnet, dass** der Propellerblattspitzenabschnitt (144) formschlüssig mit dem Propellerblattstumpfabschnitt (146) verbunden ist.

10. Faltpropeller (10) nach einem der vorigen Ansprüche, **dadurch gekennzeichnet, dass** der Propellerblattspitzenabschnitt (144) eine Lasche (1440) aufweist, die in den Propellerblattstumpfabschnitt (146) eingegossen ist.

11. Faltpropeller (10) nach einem der vorigen Ansprüche, **dadurch gekennzeichnet, dass** der Propellerblattspitzenabschnitt (144) kraftschlüssig mit dem Propellerblattstumpfabschnitt (146) verbunden ist.

12. Faltpropeller (10) nach einem der vorigen Ansprüche, **dadurch gekennzeichnet, dass** der Propellerblattspitzenabschnitt (144) mit dem Propellerblattstumpfabschnitt (146) über eine lösbare Verbindung, insbesondere eine Schraubverbindung, verbunden ist.

13. Faltpropeller (10) nach einem der Ansprüche 1 bis 8, **dadurch gekennzeichnet, dass** der Propellerblattspitzenabschnitt (144) mit dem Propellerblattstumpfabschnitt (146) über eine Klebeverbindung verbunden ist.

14. Faltpropeller (10) nach einem der vorigen Ansprüche, **dadurch gekennzeichnet, dass** in dem Propellerblatt (14) eine Metalleinlage (20) eingebettet ist.

15. Antrieb für ein Wasserfahrzeug (100) mit einem Faltpropeller (10) nach einem der vorigen Ansprüche.

## Claims

1. Folding propeller (10) for a watercraft (100), comprising
a hub (12) drivable about an axis of rotation (D) via a drive shaft, and a propeller blade (14) having a propeller blade tip portion (144), a propeller blade shaft portion (146) and a propeller blade root portion (148), wherein the propeller blade (14) is arranged on the hub (12) so as to be pivotable about a pivot axis (S) between a maximum closed position (P1) and a maximum open position (P2),
wherein the pivot axis (S) defines, together with a normal (N_{D}) to the axis of rotation (D) that intersects the pivot axis (S), a maximum opening plane (E_{Max}), wherein, in the driven state and in a pivoted position of the propeller blade (14) in the region of the maximum open position (P2), an opening force acts on the propeller blade (14), which force results from the rotation of the folding propeller (10) and is directed substantially radially outwards with respect to the axis of rotation (D), wherein an effective force application point (EAP) of the opening force is arranged spaced apart from the maximum opening plane (E_{Max}) and is substantially arranged in the closing direction (SR) of the propeller blade (14),
**characterised in that** the effective force application point (EAP) of the opening force corresponds to the centre of mass (MSP) of the propeller blade (14) and the opening force is a centrifugal force,
that the centre of mass (MSP) of the propeller blade (14) is arranged distally with respect to the centroid (VSP) of the propeller blade (14), and
that the centre of mass (MSP) of the propeller blade (14) is arranged either in the propeller blade tip portion (144) or in the propeller blade shaft portion (146).

2. Folding propeller (10) according to claim 1, **characterised in that** the folding propeller (10) has a stop apparatus (18) which defines the maximum open position (P2) of the propeller blade (14) and the effective force application point (EAP) of the opening force is arranged outside the maximum opening plane (E_{Max}) in the closing direction (SR) in such a way that, in the maximum open position (P2) of the propeller blade (14), an opening moment (M_{Opening}) acts which presses the propeller blade (14) against the stop apparatus (18).

3. Folding propeller (10) according to claim 1 or 2, **characterised in that** the propeller blade (14) has an additional body (142) which is configured as a mass body (142b), wherein the mass body (142b) has a curved cylinder.

4. Folding propeller (10) according to claim 1 or 2, **characterised in that** the propeller blade (14) has an additional body (142) which is configured as an uplift body (142a), wherein the uplift body (142a) is configured as a winglet (13).

5. Folding propeller (10) according to any one of the preceding claims, **characterised in that** the propeller blade shaft portion (146) and/or the propeller blade tip portion (144) is/are substantially offset in the closing direction (SR) of the propeller blade (14) relative to the propeller blade root portion (148).

6. Folding propeller (10) according to any one of the preceding claims, **characterised in that** the propeller blade tip portion (144) and/or the additional body (142) consist of metal.

7. Folding propeller (10) according to any one of the preceding claims, **characterised in that** the propeller blade (14) or the propeller blade tip portion (144) is configured integrally with the additional body (142).

8. Folding propeller (10) according to any one of the preceding claims, **characterised in that** the propeller blade shaft portion (146) and/or the hub (12) consist at least partially of plastic.

9. Folding propeller (10) according to any one of the preceding claims, **characterised in that** the propeller blade tip portion (144) is connected form-fittingly to the propeller blade shaft portion (146).

10. Folding propeller (10) according to any one of the preceding claims, **characterised in that** the propeller blade tip portion (144) has a tongue (1440) which is cast into the propeller blade shaft portion (146).

11. Folding propeller (10) according to any one of the preceding claims, **characterised in that** the propeller blade tip portion (144) is frictionally connected to the propeller blade shaft portion (146).

12. Folding propeller (10) according to any one of the preceding claims, **characterised in that** the propeller blade tip portion (144) is connected to the propeller blade shaft portion (146) by a releasable connection, in particular a screw connection.

13. Folding propeller (10) according to any one of claims 1-8, **characterised in that** the propeller blade tip portion (144) is connected to the propeller blade shaft portion (146) by an adhesive bond.

14. Folding propeller (10) according to any one of the preceding claims, **characterised in that** a metal insert (20) is embedded in the propeller blade (14).

15. Drive for a watercraft (100) having a folding propeller (10) according to any one of the preceding claims.

## Revendications

1. Hélice rabattable (10) pour un véhicule nautique (100), comprenant
un moyeu (12) qui peut être entraîné autour d'un axe de rotation (D) par l'intermédiaire d'un arbre d'entraînement, et une pale d'hélice (14) présentant une section de pointe de pale d'hélice (144), une section de tronc de pale d'hélice (146) et une section de racine de pale d'hélice (148), dans laquelle la pale d'hélice (14) est disposée sur le moyeu (12) de manière pivotante autour d'un axe de pivotement (S) entre une position de fermeture maximale (P1) et une position d'ouverture maximale (P2),
dans laquelle l'axe de pivotement (S) définit, conjointement avec une normale (N_{D}) de l'axe de rotation (D) coupant l'axe de pivotement (S), un plan d'ouverture maximal (E_{Max}), dans laquelle une force d'ouverture agit sur la pale d'hélice (14) à l'état entraîné et dans une position de pivotement de la pale d'hélice (14) dans la zone de la position d'ouverture maximale (P2), force qui résulte de la rotation de l'hélice rabattable (10) et est dirigée sensiblement radialement vers l'extérieur par rapport à l'axe de rotation (D), dans laquelle un point d'attaque de force effective (EAP) de la force d'ouverture est espacé du plan d'ouverture maximal (E_{Max}) et est disposé sensiblement dans la direction de fermeture (SR) de la pale d'hélice (14),
**caractérisée en ce que** le point d'attaque de force effective (EAP) de la force d'ouverture correspond au centre de gravité (MSP) de la pale d'hélice (14) et la force d'ouverture est une force centrifuge,
**en ce que** le centre de gravité (MSP) de la pale d'hélice (14) est disposé distalement par rapport au centre de volume (VSP) de la pale d'hélice (14), et
**en ce que** le centre de gravité (MSP) de la pale d'hélice (14) est disposé soit dans la section de pointe de pale d'hélice (144), soit dans la section de tronc de pale d'hélice (146).

2. Hélice rabattable (10) selon la revendication 1, **caractérisée en ce que** l'hélice rabattable (10) présente un appareil de butée (18) qui définit la position d'ouverture maximale (P2) de la pale d'hélice (14), et le point d'attaque de force effective (EAP) de la force d'ouverture est disposé à l'extérieur du plan d'ouverture maximal (E_{Max}) dans la direction de fermeture (SR) de sorte que, dans la position d'ouverture maximale (P2) de la pale d'hélice (14), un couple d'ouverture (Mₒᵤᵥₑᵣₜᵤᵣₑ) agit, lequel pousse la pale d'hélice (14) contre l'appareil de butée (18).

3. Hélice rabattable (10) selon la revendication 1 ou 2, **caractérisée en ce que** la pale d'hélice (14) présente un corps supplémentaire (142) qui est conçu en tant que corps de masse (142b), dans laquelle le corps de masse (142b) présente un cylindre incurvé.

4. Hélice rabattable (10) selon la revendication 1 ou 2, **caractérisée en ce que** la pale d'hélice (14) présente un corps supplémentaire (142) qui est conçu en tant que corps portant (142a), dans laquelle le corps portant (142a) est conçu en tant qu'ailette (13).

5. Hélice rabattable (10) selon l'une quelconque des revendications précédentes, **caractérisée en ce que** la section de tronc de pale d'hélice (146) et/ou la section de pointe de pale d'hélice (144) est décalée par rapport à la section de racine de pale d'hélice (148) sensiblement dans la direction de fermeture (SR) de la pale d'hélice (14).

6. Hélice rabattable (10) selon l'une quelconque des revendications précédentes, **caractérisée en ce que** la section de pointe de pale d'hélice (144) et/ou le corps supplémentaire (142) sont constitués de métal.

7. Hélice rabattable (10) selon l'une quelconque des revendications précédentes, **caractérisée en ce que** la pale d'hélice (14) ou la section de pointe de pale d'hélice (144) est conçue d'un seul tenant avec le corps supplémentaire (142).

8. Hélice rabattable (10) selon l'une quelconque des revendications précédentes, **caractérisée en ce que** la section de tronc de pale d'hélice (146) et/ou le moyeu (12) sont au moins partiellement constitués de plastique.

9. Hélice rabattable (10) selon l'une quelconque des revendications précédentes, **caractérisée en ce que** la section de pointe de pale d'hélice (144) est connectée par complémentarité de formes à la section de tronc de pale d'hélice (146).

10. Hélice rabattable (10) selon l'une quelconque des revendications précédentes, **caractérisée en ce que** la section de pointe de pale d'hélice (144) présente une bride (1440) qui est moulée dans la section de tronc de pale d'hélice (146).

11. Hélice rabattable (10) selon l'une quelconque des revendications précédentes, **caractérisée en ce que** la section de pointe de pale d'hélice (144) est connectée à force à la section de tronc de pale d'hélice (146).

12. Hélice rabattable (10) selon l'une quelconque des revendications précédentes, **caractérisée en ce que** la section de pointe de pale d'hélice (144) est connectée à la section de tronc de pale d'hélice (146) par l'intermédiaire d'une connexion amovible, en particulier d'un raccord à vis.

13. Hélice rabattable (10) selon l'une quelconque des revendications 1 à 8, **caractérisée en ce que** la section de pointe de pale d'hélice (144) est connectée à la section de tronc de pale d'hélice (146) par l'intermédiaire d'une connexion adhésive.

14. Hélice rabattable (10) selon l'une quelconque des revendications précédentes, **caractérisée en ce qu'**un insert métallique (20) est incorporé dans la pale d'hélice (14).

15. Entraînement pour un véhicule nautique (100) avec une hélice rabattable (10) selon l'une quelconque des revendications précédentes.
